# EUROPÄISCHE PATENTANMELDUNG

(11) **EP 1 086 790 A2**
(43) Veröffentlichungstag der Anmeldung: **28.03.2001**
(21) Anmeldenummer: 00114744.6
(22) Anmeldetag: 08.07.2000
(51) Int. Cl.: B27F 7/15

(54) **Verfahren zum Verbinden von Holzelementen, Stössen, Obergurte, Diagonalen, Streben od. dgl.**

(30) Priorität: 21.09.1999 DE 19945127
(71) Anmelder: Rohrer, Georg, 78655 Dunningen (DE)
(72) Erfinder: Rohrer, Georg, 78655 Dunningen (DE)
(74) Vertreter: Weiss, Peter, Dr.

(57) **Zusammenfassung**

Bei Verfahren zum Verbinden von Holzelementen, Stössen, Obergurte, Untergurte, Diagonalen, Streben od. dgl., insbesondere zum Herstellen von Binder, mit zumindest einem Verbindungselement (11), insbesondere einer Nagelplatte, welche mit einer Presse (4) an einer Verbindungsstelle (9) in die Holzelemente (10) eingepresst wird, soll eine Mehrzahl von Pressen (4) jeweils auf zumindest eine Verbindungsstelle (9) ausgerichtet werden und die einzelnen Holzelemente (10), versehen mit den Verbindungselementen (11) durch gleichzeitiges Pressen miteinander verbunden werden.

## Beschreibung

Die vorliegende Erfindung betrifft ein Verfahren zum Verbinden von Holzelementen, Stössen, Obergurte, Untergurte, Diagonalen, Streben od. dgl., insbesondere zum Herstellen von Binder, mit zumindest einem Verbindungselement, insbesondere einer Nagelplatte, welche mit einer Presse an einer Verbindungsstelle in die Holzelemente eingepresst wird sowie eine Vorrichtung zum Durchführen des Verfahrens.

Bei herkömmlichen Verfahren zum Verbinden bzw. Verpressen von Holzelementen, Stössen, Obergurten, Untergurten od. dgl. werden sogenannte C-Pressen über entsprechende Profilrahmen an die einzelnen Verbindungsstellen mühsam angefahren und verbinden entsprechende Verbindungselemente wie bspw. Nagelplatten mit den Holzelementen durch Zusammenpressen. Dabei muss jede einzelne Verbindungsstelle separat und umständlich angefahren werden.

Dies ist äusserst zeitintensiv, wobei häufig ein Umrüsten der C-Presse erforderlich ist, da nicht alle Verbindungspunkte bzw. alle Verbindungsstellen angefahren werden können.

Der vorliegenden Erfindung liegt die Aufgabe zugrunde, ein Verfahren sowie eine Vorrichtung des Verfahrens zu schaffen, mit welchen die o. g. Nachteile beseitigt werden und mit welchen auf einfache und kostengünstige Weisung ein Herstellen und Verbinden von Holzelementen wesentlich zeitsparender möglich ist. Dabei sollen insbesondere fertigungstechnische Kosten eingespart werden.

Ferner soll eine derartige Vorrichtung universell einsetzbar sein, so dass auch unterschiedlichste Formen von herzustellenden Bauteilen, insbesondere Bindern, auf einfache und kostengünstige Weise auch in unterschiedlichsten Grössen fertiggestellt werden können.

Zur Lösung dieser Aufgabe führt, dass eine Mehrzahl von Pressen jeweils auf zumindest eine Verbindungsstelle ausgerichtet wird und die einzelnen Holzelemente, versehen mit den Verbindungselementen durch gleichzeitiges Pressen miteinander verbunden werden.

Bei der vorliegenden Erfindung sitzt eine Mehrzahl von Pressen auf einem linear angeordneten Pressentisch. Der Pressentisch dient als Auflage von Verbindungselementen und/oder zu verbindenden Holzelementen. Die einzelnen, dem Pressentisch zugeordnete Pressen sind mit einem Führungsschlitten versehen, welcher bewegbar mit den Pressentischen in Verbindung steht. Dabei übergreift ein Pressenstempel in Gebrauchslage den Pressenstisch und kann gegen diesen mittels eines Pressenzylinder bewegt werden, um die Verbindungselemente, insbesondere Nagelplatten mit den zu verbindenden Holzelementen zu verpressen bzw. diese einzupressen.

Wichtig ist jedoch bei der vorliegenden Erfindung, dass eine Mehrzahl von Pressen manuell und/oder automatisch an die jeweiligen Verbindungsstellen zum Verbinden der Holzelemente gefahren werden können.

Nach dem Ausrichten der Pressen auf die jeweiligen Verbindungsstellen können alle Verbindungsstellen, insbesondere alle Verbindungselemente gemeinsam in die einzelnen Holzelemente eingepresst werden, was den Herstellungsablauf von einzelnen Bindern wesentlich beschleunigt.

Schon während dem Ausfahren einzelner Pressen, insbesondere Pressenstempel aus einem Pressbereich kann der fertiggestellte Binder entnommen werden. Dann werden die einzelnen Verbindungselemente, insbesondere Nagelplatten und Holzelemente, bestehend aus Obergurten, Untergurten, Diagonalen od. dgl. wieder entsprechend auf den oder die Pressentische aufgelegt. Ein anschliessendes Einschwenken des Pressenstempels und anschliessendes Verpressen ermöglicht ein Herstellen des Binders in einem einzigen Arbeitsgang, ohne dass einzelne Verbindungsstellen nacheinander von einer einzigen Presse angefahren werden müssen.

Unter der Verwendung von mehreren derartigen Vorrichtungen, insbesondere mehreren Pressentischen mit einer Mehrzahl von darauf angeordneten Pressen können unterschiedlichste Binder in beliebiger Grösse und Form in vielen Stückzahlen sehr schnell hergestellt werden.

Ferner werden diese derartigen Binder wesentlich genauer und exakter hergestellt, da es beim gleichzeitigen und gemeinsamen Pressen zu keinem Verzug einzelner Holzelemente kommt, so dass die Präzision und Genauigkeit der herzustellenden Binder erheblich verbessert wird.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Draufsicht auf mehrere Vorrichtungen zum Verbinden von Holzelementen, insbesondere zum Herstellen eines Binders, bspw. für Dachstühle;
Figur 2 eine schematisch dargestellte Draufsicht auf die Vorrichtung zum Verbinden von Holzelementen, insbesondere zum Herstellen von Bindern, als weiteres Ausführungsbeispiel gemäss Figur 1;
Figur 3 eine Seitenansicht auf die Vorrichtung mit einer Presse in einer Ruhelage mit eingelegten Holz- und Verbindungselementen;
Figur 4 eine Seitenansicht auf die Vorrichtung gemäss Figur 3 in Gebrauchslage nach einem Pressvorgang;
Figur 5 eine Seitenansicht der Vorrichtung gemäss den Figuren 4 und 5 in einer Ruhelage mit ausgefahrenen Pressenstempel;
Figur 6 eine Seitenansicht der Vorrichtung gemäss den Figuren 1 und 2 in einer ausgeschwenkten Lage des Pressenstempels zum Entnehmen des fertiggestellten Holzelementes, insbesondere Binders sowie zum Einlegen neuer zu bearbeitender Werkstücke, insbesondere Holzelemente.

Gemäss Figur 1 sind mehrere Vorrichtungen R dargestellt, die in etwa der Form eines Binders angeordnet werden. Dabei besteht im wesentlichen eine Vorrichtung R aus einem länglichen Pressentisch 1, welcher über hier nur angedeutete Gestelle 2 zu einem Untergrund 3 beabstandet ist. Bevorzugt ist der Pressentisch 1, wie in Figur 1 dargestellt, länglich und linear ausgebildet. Im Rahmen der vorliegenden Erfindung soll jedoch auch liegen, den Pressentisch nicht nur linear sondern auch kurvenartig oder bogenartig auszubilden.

Erfindungsgemäss sitzt auf dem länglich ausgebildeten Pressentisch 1 eine Mehrzahl von Pressen 4, wie in dargestellter Doppelpfeilrichtung angedeutet, verfahrbar auf. Die einzelnen Pressen 4 lassen sich in Längsrichtung des Pressentisches 1 manuell und/oder automatisch verfahren.

Zum Herstellen eines Binders 5 werden dessen Bauteile wie bspw. Untergurt 6, zwei Obergurte 7 und eine Mehrzahl von dazwischen angeordneten Diagonalen 8 aus mehreren Holzelementen 10 auf die einzelnen Pressentische 1 entsprechend der Form eines Binders 5 aufgelegt und ausgerichtet. Anschliessend werden die einzelnen Pressen 4 auf die jeweiligen Verbindungsstellen 9 manuell oder automatisch ausgerichtet. Dann werden auf die zu verbindenden Holzelemente 10 Verbindungselemente 11, siehe auch Figur 3, aufgelegt.

Anschliessend werden sämtliche Verbindungsstellen 9, wie sie nur teilweise angedeutet sind, durch gleichzeitiges Inbetriebnehmen aller Pressen 4 zusammengepresst, wobei die Verbindungselemente 11 die einzelnen Holzelemente 10 eingepresst werden, wodurch der Binder 5 fertiggestellt wird.

Anschliessend können entweder die Pressen ausgefahren oder ein Pressenstempel ausgeschwenkt werden, um den Binder 5 aus der Vorrichtung R zu entnehmen. Dies kann bspw. mittels eines Kranes od. dgl. Hebezeuges erfolgen.

In Figur 2 ist ein ähnlicher Binder 5 dargestellt, welcher aus zwei parallelen Untergurten 6 und dazwischen angeordneten Holzelementen 10 gebildet ist, wobei in oben beschriebener Weise auf einem oder mehreren Pressentischen 1 eine Mehrzahl von Pressen 4 bewegbar, insbesondere entlang des Pressentisches 1 verfahrbar angeordnet ist. Dabei werden die einzelnen Pressen 4 manuell und/oder automatisch an die entsprechenden Verbindungsstellen 9 zum Verbinden der einzelnen Holzelemente, ggf. auch auf Stoss manuell und/oder automatisch ausgerichtet bzw. angefahren.

Die eingelegten einzelnen Holzelemente 10 mit hier nicht näher dargestellten Verbindungselementen 11, siehe Figur 3, werden in die Pressen 4 bzw. auf dem Pressentisch 1 aufgelegt und anschliessend gleichzeitig gemeinsam zum Binder 5 verpresst.

Dabei können die einzelnen Vorrichtungen R, insbesondere die Pressentische 1 über hier nicht näher dargestellte Gestelle 2, wie in Doppelpfeilrichtung angedeutet, beliebig auf dem Untergrund 3 verfahren werden, um unterschiedlich grosse Binder od. dgl. Bauteile in unterschiedlichen Formen herzustellen.

In dem Ausführungsbeispiel gemäss Figur 3 ist eine Vorrichtung R aufgezeigt, wobei zumindest ein Gestell 2 auf einem Untergrund 3 über ggf. Rollen 12 direkt auf dem Untergrund 3 oder auf entsprechenden Führungsschienen in jeder beliebigen Richtung verfahrbar ist.

Dabei sind wenigstens zwei Gestelle 2 vorgesehen, um einen bevorzugt länglich ausgebildeten Pressentisch 1 beabstandet zu einem Untergrund 3 zu haltern.

Es können auch eine Mehrzahl von Gestelle 2 am Pressentisch 1 vorgesehen sein, um einen länglichen Pressentisch 1, je nach Auslegung zu halten.

Bevorzugt ist der Pressentisch 1 als längliches Profil ausgebildet, welcher eine obere Bearbeitungsfläche 13 aufweist, auf welcher die Verbindungselemente 11 und die Holzelemente 10, insbesondere der Binder 5, aufliegen.

Unterhalb der Bearbeitungsfläche 13 ist der Pressentisch 1 leicht verjüngt ausgebildet und weist seitliche Führungsnuten 14 auf.

Innerhalb der Führungsnuten 14 ist ein über Führungsrollen 15 gelagerter Führungsschlitten 16 angeordnet, welcher im wesentlichen die Presse 4 linear bewegbar entlang des Pressentisches 1 lagert.

An den Führungsschlitten 16 schliesst nach unten zumindest ein Pressenzylinder 17 an, welcher vorzugsweise hydraulischer Art ist. Endseits des Pressenzylinders 17 sitzt über ein Gelenk 18 verschwenkbar gelagert ein Pressenstempel 19 auf, welcher sich seitlich entlang des Pressentisches 1 erstreckt und abgewinkelt die Bearbeitungsfläche 13 des Pressentisches 1 übergreift.

Einends des Pressenstempels 19 schliesst ein Kraftspeicherelement 20, als Hydraulikzylinder oder Federelement an, welches mit dem Führungsschlitten 16 in Verbindung steht. Dabei sind die gelenkigen Verbindungen auf dem Pressenstempel 19, was das Gelenk 18 sowie den Angriffspunkt 21 für das Kraftspeicherelement 20 betrifft, zueinander beabstandet.

Wird der Pressenzylinder 17 in dargestellter Pfeilrichtung ausgefahren, so wird der Pressenstempel 19 gegen die Bearbeitungsfläche 13 bewegt, wodurch die Verbindungselemente 11 in die Holzelemente 10 bwz. in den Binder 5 eingepresst werden, um bspw. ein Stoss zweier stirnseitig aneinanderliegenden Holzelemente 10 fest miteinander zu verbinden, wie es insbesondere in dem Ausführungsbeispiel gemäss Figur 4 aufgezeigt ist. Nach dem Zusammenpressen insbesondere Einpressen der Verbindungselemente 11, insbesondere Nagelplatten od. dgl. in die Holzelemente 10, wird im Pressenzylinder 17, wie in Pfeilrichtung dargestellt, gegen den Führungsschlitten 16 bzw. den Pressentisch 1 verfahren. Dabei wird entsprechend das Kraftspeicherelement 20 mitbewegt.

Auf diese Weise lässt sich der Pressenstempel 19, wie es insbesondere in Figur 5 dargestellt ist, zu dem fertiggestellten Binder 5 bzw. Holzelementen 10 mit eingepressten Verbindungselementen 11 beabstanden, so dass ein Spalt 22 zwischen dem verpressten Binder 5 und dem Pressenstempel 19 entsteht.

Anschliessend wird durch Betätigen des Kraftspeicherelementes 20 und/oder gleichzeitiges, weiteres Einfahren des Pressenzylinders 17 in dargestellter Pfeilrichtung der Pressenstempel 19 aus einem Pressbereich 23, wie es insbesondere in Figur 6 dargestellt ist, um das Gelenk 18 herausgeschwenkt. Dabei kann sich das Kraftspeicherelement 20 verkürzen, bspw. hydraulisch oder als Zugfederelement.

Hierdurch wird der Pressenstempel 19 um das Gelenk 18 verschwenkt, so dass der Pressbereich 23 zum Entnehmen des fertiggestellten Binders 5 frei gegeben wird.

Anschliessend können die einzelnen Holzelemente 10 und Verbindungselemente 11 wieder auf den Pressentisch 1 eingelegt werden, wobei eine Mehrzahl von Vorrichtungen R, wie es in den Figuren 1 und 2 dargestellt ist, hierzu verwendet werden können. Anschliessend wird der Pressenzylinder 17, wie in Pfeilrichtung dargestellt, ausgefahren wobei vorher oder gleichzeitig das Kraftspeicherelement 20, wenn es als Hydraulikzylinder ausgebildet ist, ebenfalls ausgefahren wird, um den Pressenstempel 19 über den Pressbereich 23 einzuschwenken und anschliessend durch weiteres Ausfahren des Pressenzylinders 17 in dargestellter Pfeilrichtung entsprechend Figur 3 die Verbindungselemente 11 gegen das Holzelement 10 zu verpressen. Dieser Vorgang wiederholt sich.

Ist bspw. wie in Figur 6 dargestellt, das Kraftspeicherelement 20 als Federelement ausgebildet, kann es hilfreich sein, einen Gegenhalter 24 vorzusehen, um das Einschwenken bzw. Verschwenken des Pressenstempels 19 um das Gelenk 18 mechanisch zu unterstützen. Nach dem Einschwenken wird durch weiteres lineares Bewegen des Pressenzylinders 17 in dargestellter Pfeilrichtung der Pressvorgang durchgeführt.

Von Vorteil ist jedoch bei der vorliegenden Erfindung, dass jede Presse 4 linear über den Führungsschlitten 16 entlang des feststehenden und am Gestell 2 gehaltenen Pressentisches 1 bewegbar ist. Auf diese Weise können beliebige Verbindungstellen 9, wie sie in den Figuren 1 und 2 angedeutet sind, angefahren werden. Die einzelnen Pressen 4 können hydraulisch über einzelne Hydraulikleitungen betrieben werden und sind miteinander verbunden, wobei die Leitungen von flexibler Art sein können.

| **Positionszahlenliste** | | | | | |
|---|---|---|---|---|---|
| 1 | Pressentisch | 34 | | 67 | |
| 2 | Gestell | 35 | | 68 | |
| 3 | Untergrund | 36 | | 69 | |
| 4 | Presse | 37 | | 70 | |
| 5 | Binder | 38 | | 71 | |
| 6 | Untergurt | 39 | | 72 | |
| 7 | Obergurt | 40 | | 73 | |
| 8 | Diagonale | 41 | | 74 | |
| 9 | Verbindungsstelle | 42 | | 75 | |
| 10 | Holzelement | 43 | | 76 | |
| 11 | Verbindungselement | 44 | | 77 | |
| 12 | Rollen | 45 | | 78 | |
| 13 | Bearbeitungsfläche | 46 | | 79 | |
| 14 | Führungsnuten | 47 | | | |
| 15 | Führungsrollen | 48 | | | |
| 16 | Führungschlitten | 49 | | | |
| 17 | Pressenzylinder | 50 | | | |
| 18 | Gelenk | 51 | | R | Vorrichtung |
| 19 | Pressenstempel | 52 | | | |
| 20 | Kraftspeicherelement | 53 | | | |
| 21 | Angriffspunkt | 54 | | | |
| 22 | Spalt | 55 | | | |
| 23 | Pressbereich | 56 | | | |
| 24 | Gegenhalter | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Verfahren zum Verbinden von Holzelementen (10), Stössen, Obergurte, Untergurte, Diagonalen, Streben od. dgl., insbesondere zum Herstellen von Binder, mit zumindest einem Verbindungselement (11), insbesondere einer Nagelplatte, welche mit einer Presse (4) an einer Verbindungsstelle (9) in die Holzelemente (10) eingepresst wird,
dadurch gekennzeichnet,
dass eine Mehrzahl von Pressen (4) jeweils auf zumindest eine Verbindungsstelle (9) ausgerichtet wird und die einzelnen Holzelemente (10), versehen mit den Verbindungselementen (11) durch gleichzeitiges Pressen miteinander verbunden werden.

2. Verfahren nach Anspruch 1, dadurch gekennzeichnet, dass vor dem Pressen die Pressentische (1) entsprechend der Form der zu verbindenden Holzelemente (10), insbesondere des Binders (5) ausgerichtet werden, anschliessend die einzelnen Holzelemente (10) auf dem Pressentisch (1) aufgelegt und an den Verbindungsstellen (9) die Verbindungselemente (11), insbesondere die Nagelplatten auf und/oder unter die Holzelemente (10) zum Verbinden von Stössen, oder bzw. einzelnen Holzelementen (10) gelegt werden.

3. Verfahren nach Anspruch 1 oder 2, dadurch gekennzeichnet, dass eine Mehrzahl von Pressen (4) entlang zumindest eines Pressentisches (1) vor den Pressen (4) zu den jeweiligen Verbindungsstellen (9) verfahren werden.

4. Verfahren nach Anspruch 3, dadurch gekennzeichnet, dass die Pressen (4) entlang der Pressentische (1) an die jeweiligen Verbindungsstellen (9) während oder nach dem Einlegen der Holzelemente (10) und Aufbringen der Verbindungselemente (11) auf die Holzelemente (10) zu den jeweiligen Verbindungsstellen (9) verfahren werden.

5. Verfahren nach wenigstens einem der Ansprüche 1 bis 4, dadurch gekennzeichnet, dass zum Verbinden, insbesondere zum Verpressen der Verbindungselemente (11) mit den Holzelementen (10) ein Pressenstempel (19) der Presse (4) den Pressentisch (1) übergreift und mittels eines am verfahrbaren Pressentisch (1) gelagerten Pressenzylinders (17) ein Pressvorgang ermöglicht und der Pressenstempel (19) gegen den Pressentisch (1) verfahren wird.

6. Verfahren nach Anspruch 5, dadurch gekennzeichnet, dass zum Entnehmen des fertig gestellten Binders (5) jeder Pressenstempel (19) aus dem Bereich des Presstisches (1) herausgefahren, insbesondere herausgeschwenkt wird.

7. Verfahren nach wenigstens einem der Ansprüche 1 bis 6, dadurch gekennzeichnet, dass die einzelnen Pressentische (1) zum Anfahren und Bereitstellen an unterschiedliche Verbindungsstellen (9) auf einem Schienensystem oder auf einem beliebigen Untergrund (3) mittels eines Gestelles (2) verfahrbar angeordnet sind.

8. Vorrichtung zum Verbinden von Holzelementen (10), Stössen, Obergurte (7), Untergurte (6) od. dgl. insbesondere zum Herstellen von Binder (5) mit einer Presse (4), dadurch gekennzeichnet, dass eine Mehrzahl von Pressen (4) entlang zumindest eines Pressentisches (1) verfahrbar angeordnet ist.

9. Vorrichtung nach Anspruch 8, dadurch gekennzeichnet, dass der Pressentisch (1) länglich ausgebildet ist und über eine Mehrzahl von Gestellen (2) gegenüber einem Untergrund (3) gehaltert ist.

10. Vorrichtung nach Anspruch 9, dadurch gekennzeichnet, dass die Gestelle (2) und damit der Pressentisch (1) gegenüber dem Untergrund (3) verfahrbar, insbesondere bewegbar sind.

11. Vorrichtung nach Anspruch 9 oder 10, dadurch gekennzeichnet, dass dem Gestell (2) Führungsrollen (15) od. dgl. zugeordnet sind, welche in ein entsprechendes Schienensystem am Untergrund (3) zum Verfahren eingreifen.

12. Vorrichtung nach wenigstens einem der Ansprüche 9 bis 11, dadurch gekennzeichnet, dass der Pressentisch (1) länglich, linear, bogenartig, kurvenartig ausgebildet ist, an welchem verfahrbar ein Führungsschlitten (16) angeordnet ist.

13. Vorrichtung nach Anspruch 12, dadurch gekennzeichnet, dass der Führungsschlitten (16) unterhalb des Pressentisches (1), unterhalb einer Bearbeitungsfläche (13) zug- und druckbelastbar gelagert ist.

14. Vorrichtung nach wenigstens einem der Ansprüche 9 bis 13, dadurch gekennzeichnet, dass in dem Pressentisch (1) seitlich jeweils Führungsnuten (14) vorgesehen sind, in welche der Führungsschlitten (16) mittels Führungsrollen (15) eingreift und in Längsrichtung des Pressentisches (1) verfahrbar gelagert ist.

15. Vorrichtung nach wenigstens einem der Ansprüche 9 bis 14, dadurch gekennzeichnet, dass sich an den Führungsschlitten (16) zumindest ein Pressenzylinder (17) als Antriebs- und/oder Betätigungselement anschliesst.

16. Vorrichtung nach Anspruch 15, dadurch gekennzeichnet, dass der Pressenzylinder (17) hydraulischer oder mechanischer Art ist und andernends mit dem Pressenstempel (19) verbunden ist.

17. Vorrichtung nach Anspruch 15 oder 16, dadurch gekennzeichnet, dass der Pressenstempel (19) einends am Pressenzylinder (17) gelagert ist und den Pressentisch (1) zum Pressen von Holzelementen (10), insbesondere von Bauteilen übergreift.

18. Vorrichtung nach wenigstens einem der Ansprüche 15 bis 17, dadurch gekennzeichnet, dass der Pressenstempel (19) gelenkig, verschwenkbar um ein Gelenk (18) mit dem Pressenzylinder (17) in Verbindung steht.

19. Vorrichtung nach wenigstens einem der Ansprüche 12 bis 18, dadurch gekennzeichnet, dass einends des Pressenstempels (19) ein Kraftspeicherelement (20) anschliesst, welches mit dem Pressenschlitten (16) verbunden ist.

20. Vorrichtung nach Anspruch 19, dadurch gekennzeichnet, dass das Kraftspeicherelement (20) ein Hydraulikzylinder oder ein Federelement ist, welches eine Verschwenkbewegung des Pressenstempels (19) um das Gelenk (18) unterstützt.

21. Vorrichtung nach wenigstens einem der Ansprüche 18 bis 20, dadurch gekennzeichnet, dass der Pressenstempel (19) um das Gelenk (18), unterstützt durch Kraftspeicherelement (20) und Pressenzylinders (17) aus einem Pressbereich (23) zum Einlegen der zu bearbeitenden Holzelemente (10) um das Gelenk (18) herausschwenkbar angeordnet ist.
